# EUROPÄISCHE PATENTSCHRIFT

(11) **EP 0 846 866 B1**
(45) Veröffentlichungstag und Bekanntmachung des Hinweises auf die Patenterteilung: **26.02.2003**
(21) Anmeldenummer: 97120808.7
(22) Anmeldetag: 27.11.1997
(51) Int. Cl.: F04D 17/12, F04D 23/00, F04D 29/58, F04D 29/28, F04D 29/02

(54) **Verdichter für Gase mit Schwefelwasserstoffanteilen**
Compressor for gases containing hydrogen sulfide
Compresseur pour gaz contenant du sulfure hydrogène

(30) Priorität: 07.12.1996 DE 19650910
(43) Veröffentlichungstag der Anmeldung: 10.06.1998
(73) Patentinhaber: MAN Turbomaschinen AG, 46145 Oberhausen (DE)
(72) Erfinder: Janson, Gerd, Dr.-Ing., 46149 Oberhausen (DE)

(56) Entgegenhaltungen:
- DE-A- 1 428 170
- DE-B- 1 004 332
- DE-C- 970 801
- FR-A- 1 113 637
- CAMERON: "How to select materials for centrifugal compressors" HYDROCARBON PROCESSING, Bd. 53, Nr. 6, Juni 1974, Seiten 115-125, XP002091681

## Beschreibung

Die Erfindung betrifft einen Verdichter, insbesondere Turboverdichter, zum stufenweisen Verdichten von Prozeßgasen mit erhöhten Schwefelwasserstoff-(H₂S)Anteilen mit den Merkmalen des Oberbegriffes des Anspruches 1.

Bei diesen Prozeßgasen handelt es sich um kohlenwasserstoffhaltige C- oder CH-Gase. Man bezeichnet diese Gase auch als Wetgase (englisch), Sauergase oder Schwefel-Wasserstoffgase.

Diese Turboverdichter werden beispielsweise in Chemie-Werken oder Raffinerien, u. a. in FCC-Prozessen, verwendet.

Für Turboverdichter, die Gase mit Schwefelwasserstoffanteilen verdichten, findet die Richtlinie NACE Standard MR0175 Anwendung. Diese Richtlinie besagt, daß die Materialstreckgrenze und damit auch die Umfangsgeschwindigkeit eines Verdichterrades einen festgelegten Grenzwert nicht überschreiten dürfen, wenn eine von dieser Richtlinie festgelegte Kombination aus Druck des Gases und Schwefelwasserstoffkonzentration im Gas überschritten werden.

Die Gaszusammensetzung ist in allen Rädern des Verdichters etwa gleich. Der Druck des Gases erhöht sich in jedem Verdichterrad, wobei nach dem letzten Rad der Enddruck erreicht wird.

Findet die genannte Richtlinie für ein beliebiges Rad eines Turboverdichters Anwendung, so werden in bekannter Weise alle Räder des Verdichters nach dieser Richtlinie ausgelegt.

Wird die Richtlinie auf alle Räder eines Turboverdichters angewendet, obwohl sie z. B. für das erste Rad nicht gilt, so haben alle Räder des Turboverdichters eine festgelegte maximale Umfangsgeschwindigkeit von z. B. 260 m/s.

In der DE-A-1 428 170 ist ein mehrstufiger Turboverdichter beschrieben, bei dem der Raddurchmesser der Laufräder der einzelnen Verdichterstufen in Richtung des höheren Druckes abnimmt. Aus der DE-C-970 801 ist ein mehrstufiger Turboverdichter mit je drei Laufrädern mit gleichem Raddurchmesser und entgegensetzter Strömungsrichtung bekannt, bei dem hinter den ersten drei Laufrädern eine Zwischenkühlung vorgesehen ist. In beiden bekannten Verdichtern wird kein H₂S-haltiges Gas verdichtet.

Bekannt sind auch Verdichter für "Wetgase" und ähnliche Gase der Anmelderin mit z. B. drei in Strömungsrichtung nach links und drei in Strömungsrichtung nach rechts angeordneten Laufrädern. Das zu verdichtende Prozeßgas tritt am Gehäuse links ein, wird in den Laufrädern links, zunächst im unkritischen H₂S-Bereich, danach im kritischen H₂S-Bereich verdichtet und dann außerhalb des Verdichters zwischengekühlt. Das Prozeßgas tritt dann rechts des Gehäuses in den Verdichter ein, wird rechts im kritischen H₂S-Bereich verdichtet und tritt mittig aus dem Verdichter aus.

Die Laufradanzahl auf der Verdichterwelle links und rechts wird von den äußeren Prozeßbedingungen bestimmt. Alle Laufräder unterschreiten die höchstzulässige Umfangsgeschwindigkeit, die aus der für H₂S-Bedingungen abgesenkten Streckgrenze des Laufradwerkstoffs resultiert.

Wenn nach der genannten Richtlinie bei einem definierten Anteil von Schwefelwasserstoff im Prozeßgas ein definierter Wert des Drucks nicht überschritten wird, so findet der Inhalt dieser Richtlinie keine Anwendung.

Aufgabe der Erfindung ist es daher, die genannte Richtlinie nicht wie bisher auf alle Räder eines Verdichters anzuwenden, wenn die Bedingungen der Richtlinie für mindestens ein Rad erfüllt sind, sondern die Richtlinie nur auf die Verdichterräder anzuwenden, für die diese Bedingungen gelten und nicht auf die Räder anzuwenden, für die diese Bedingungen nicht gelten.

Die Aufgabe wird bei einem gattungsgemäßen Verdichter erfindungsgemäß durch die kennzeichnenden Merkmalen des Anspruches 1 gelöst. Die Unteransprüche stellen eine vorteilhafte Ausgestaltung der Erfindung dar.

Wird diese Richtlinie nun z. B. für das erste Rad des Turboverdichters, für das sie nicht gilt, auch nicht angewendet, so kann die Umfangsgeschwindigkeit dieses Verdichterrades größer sein als die der übrigen auf der Verdichterwelle angeordneten Laufräder (d. h. z. B. größer als 260 m/s). Dies kann je nach weiteren Randbedingungen des Verdichtungsprozesses erfindungsgemäß zu einer Verkleinerung der Verdichterbaugröße und zu einer Reduktion der Anzahl der Verdichterräder führen.

Erfindungsgemäß weist die Gas-Eingangsseite der ersten Druckstufe des Verdichters ein Verdichterlaufrad weniger auf als die zweite Druckstufe nach Kühlung und Umkehr der Strömungsrichtung.

Da das erste Laufrad im nicht kritischen H₂S-Gebiet liegt, kann die Umfangsgeschwindigkeit erhöht werden, denn die Streckgrenze des Laufradwerkstoffs des ersten Rades der ersten Druckstufe muß nicht auf dem H₂S-Grenzwert abgesenkt werden.

Die Erhöhung der Umfangsgeschwindigkeit erfolgt durch Erhöhung des Raddurchmessers bei gleicher Drehzahl. Die beiden Räder der ersten Druckstufe führen so zu derselben Druckerhöhung wie die drei Räder der zweiten Druckstufe. Die Räder der zweiten Druckstufe im kritischen H₂S-Gebiet bleiben unverändert.

In einer alternativen Ausführung wird ein Verdichter mit gleicher Strömungsrichtung der zu verdichtenden Prozeßgase und ohne externe Zwischenkühlung geschaffen.

Durch Einsparung eines Laufrades stellt sich gegenüber der bekannten Ausführung ein kommerzieller Vorteil dar. Hinzu kommt, daß das erste Laufrad der ersten Druckstufe, d. h. das Laufrad im H₂S-nichtkritischen Bereich, mit oder ohne Deckscheibe ausgeführt werden kann, während alle anderen Laufräder mit einer Deckscheibe ausgerüstet werden müssen.

Der Stand der Technik und die Erfindung wird anhand von schematischen Ausführungsbeispielen näher erläutert.

Es zeigen:
- Fig. 1: einen Schnitt durch einen Prozeßgasverdichter nach dem Stand der Technik,
- Fig. 2: einen Schnitt durch einen erfindungsgemäßen Prozeßgasverdichter,
- Fig. 3: einen Schnitt durch einen erfindungsgemäßen Prozeßgasverdichter mit den gleichen Prozeßdaten wie der Verdichter nach Fig. 2.

Fig. 1 zeigt einen Schnitt durch einen Prozeßgasverdichter mit Gehäuse (5) nach dem Stand der Technik.

Der Verdichter ist mit drei nach links und drei nach rechts auf der Welle (1) angeordneten Laufrädern (2) mit Deckscheibe (4) ausgerüstet. Der Übergang vom nichtkritischen H₂S-Gebiet auf das kritische H₂S-Gebiet erfolgt nach dem Ausgang des ersten links auf der Welle (1) angeordnetem Laufrades (2). Das zu verdichtende H₂S-haltige Prozeßgas tritt am Gaseintritt (7) der ersten Stufe ein, wird in den Rädern (2) auf der linken Seite des Prozeßgasverdichters verdichtet, dann in einer Kühlvorrichtung (6) bzw. Wärmetauscher außerhalb des Verdichters zwischengekühlt. Das Prozeßgas tritt am Gehäuse (5) rechts an der zweiten Gaseintrittsstufe (8) in den Verdichter ein, wird in einer links laufenden Strömungsrichtung verdichtet und tritt am Gasaustritt (9) aus dem Verdichter aus. Die Laufradanzahl (2) links und rechts wird von den äußeren Prozeßbedingungen bestimmt.

Alle Laufräder (2) unterschreiten die höchstzulässige Umfangsgeschwindigkeit, die aus der für H₂S-Bedingungen abgesenkten Streckgrenze des Laufradwerkstoffs resultiert.

Fig. 2 zeigt einen Schnitt durch einen erfindungsgemäßen Prozeßgasverdichter, in dessen Gehäuse (5) auf einer Welle (1) zwei Laufräder (3) und (2) mit Deckscheiben (4) mit rechter Strömungsrichtung (7) und nach der Kühlung (6) drei Laufräder (2) mit Deckscheiben (4) mit linker Strömungsrichtung (8) angeordnet sind.

Der Übergang vom nichtkritischen H₂S-Gebiet auf das kritische H₂S-Gebiet erfolgt nach dem Ausgang des ersten links auf der Welle angeordneten größeren Laufrades (3). Danach ist ein weiteres Laufrad (2) mit rechter Strömungsrichtung (7) angeordnet, das bereits im kritischen H₂S-Gebiet liegt.

Das vorverdichtete Prozeßgas wird anschließend einer Kühlung (6) zugeführt, bevor es an der zweiten Gaseintrittsstufe (8) wieder in die Laufräder (2) des Prozeßgasverdichters eintritt und dieses am Gasaustritt (9) verläßt.

Da das erste Laufrad (3) links nicht im H₂S-Gebiet liegt, kann die Umfangsgeschwindigkeit dieses Rades (3) durch Vergrößerung des Durchmessers erhöht werden, denn die Streckgrenze des Laufradwerkstoffs dieses Laufrades (3) muß nicht auf dem H₂S-Grenzwert abgesenkt werden.

Die beiden Laufräder (3) und (2) führen so zu derselben Druckerhöhung wie die drei Laufräder (2) mit linker Strömungsrichtung. Die Laufräder (2) rechts auf der Welle (1) bleiben unverändert und entsprechen der Ausführung von Fig. 1.

Fig. 3 zeigt einen Schnitt durch einen erfindungsgemäßen Prozeßgasverdichter im gleichen Maßstab wie Fig. 2 und mit der gleichen Verdichterleistung.

Die Ausführung erfolgt analog wie Fig. 2, aber die Laufräder (3) und (2) haben einen um eine Baugröße verkleinerten Raddurchmesser und das Gehäuse (5) ist analog eine Baugröße kleiner. Laufrad (3) wird bei diesem Beispiel ohne Deckscheibe (4), die Laufräder (2) sind in jeder Strömungsrichtung mit Deckscheibe (4) ausgeführt.

Um die vorgegebene Druckerhöhung zu erzielen, muß die Umfangsgeschwindigkeit der Laufräder (3) und (2) auf der Verdichterwelle (1) unverändert bleiben. Sie bleibt damit für alle Laufräder (2) außer dem linken Laufrad (3), das im nichtkritischen H₂S-Gebiet liegt, unter der H₂S-Grenze.

Die konstante Umfangsgeschwindigkeit wird mit Laufrädern (3) und (2) kleinerem Durchmessers durch Erhöhung der Drehzahl erzielt.

### Bezugsziffernliste:

- 1: Welle
- 2: Laufrad kleineren Durchmessers
- 3: Laufrad größeren Durchmessers
- 4: Deckscheibe
- 5: Gehäuse
- 6: Kühlung
- 7: Gaseintritt, rechte Strömungsrichtung
- 8: Gaseintritt, linke Strömungsrichtung
- 9: Gasaustritt

## Patentansprüche

1. Verdichter, insbesondere Turboverdichter, zum stufenweisen Verdichten von Prozeßgasen mit erhöhten Schwefelwasserstoff-(H₂S)-Anteilen zunächst in einem H₂S-unkritischen Bereich und oberhalb einer aus Druck des Gases und Schwefelwasserstoffkonzentration im Gas festgelegten Grenzlinie in-einem H₂S-kritischen Bereich, wobei der Verdichter mindestens ein Laufrad (3) im H₂S-unkritischen Bereich und mindestens ein Laufrad (2) im H₂S-kritischen Bereich aufweist, **dadurch gekennzeichnet, daß** der Raddurchmesser des im H₂S-unkritischen Bereich vorgesehenen Laufrades (3) bei gleicher Drehzahl erhöht und die Streckgrenze des Laufradwerkstoffes dieses Laufrades (3) nicht auf den H₂S-kritischen Grenzwert abgesenkt ist und daß das im H₂S-kritischen Bereich vorgesehene Laufrad (2) einen gegenüber dem im H₂S-unkritischen Bereich vorgesehenen Laufrad (3) kleineren Raddurchmesser und einen Laufradwerkstoff mit abgesenkter Streckgrenze aufweist.

2. Verdichter nach Anspruch 1, **dadurch gekennzeichnet, daß** der Verdichter mehrere Laufräder (2, 3) aufweist, die von den Prozeßgasen ausgehend von dem Gaseintritt in entgegengesetzten Strömungsrichtungen nach links oder nach rechts durchströmt sind, daß mindestens ein Laufrad (3) größeren Durchmessers und mit einem Laufradwerkstoff mit einer nicht auf den H₂S-kritischen Grenzwert abgesenkten Streckgrenze im H₂S-unkritischen Bereich mit einer nach rechts gerichteten Strömungsrichtung (7) vorgesehen ist und daß jeweils mindestens ein Laufrad (2) kleineren Raddurchmessers und mit einen Laufradwerkstoff mit abgesenkter Streckgrenze im H₂S-kritischen Bereich mit einer nach rechts gerichteten Strömungsrichtung (7) und nach einer externen Zwischenkühlung im H₂S-kritischen Bereich mit einer nach links gerichteten Strömungsrichtung (8) vorgesehen sind.

3. Verdichter nach Anspruch 1 oder 2, **dadurch gekennzeichnet, daß** alle Laufräder (2, 3) mit einer Deckscheibe (4) versehen sind.

4. Verdichter nach Anspruch 1 oder 2, **dadurch gekennzeichnet, daß** das im H₂S-unkritischen Bereich vorgesehene Laufrad (3) größeren Raddurchmessers auf einer Verdichterwelle (1) ohne Deckscheibe (4) angeordnet ist.

5. Verdichter nach Anspruch 2, **dadurch gekennzeichnet, daß** auf der Verdichterwelle (1) ein Laufrad (3) größeren Raddurchmessers und ein Laufrad (2) kleineren Raddurchmessers mit rechter Strömungsrichtung (7) und drei oder zwei Laufräder (2) kleineren Raddurchmessers mit linker Strömungsrichtung (8) angeordnet sind.

6. Verdichter nach Anspruch 2, **dadurch gekennzeichnet, daß** auf der Verdichterwelle (1) zwei Laufräder (3) größeren Raddurchmessers mit rechter Strömungsrichtung (7) und zwei oder drei Laufräder (2) kleineren Raddurchmessers mit linker Strömungsrichtung (8) angeordnet sind.

7. Verdichter nach Anspruch 2, **dadurch gekennzeichnet, daß** auf der Verdichterwelle (1) ein Laufrad (3) größeren Raddurchmessers und zwei Laufräder (2) kleineren Raddurchmessers mit rechter Strömungsrichtung (7) und drei oder vier Laufräder (2) kleineren Raddurchmessers mit linker Strömungsrichtung (8) angeordnet sind.

8. Verdichter nach Anspruch 2, **dadurch gekennzeichnet, daß** auf der Verdichterwelle (1) zwei Laufräder (3) größeren Raddurchmessers und ein Laufrad (2) kleineren Raddurchmessers mit rechter Strömungsrichtung (7) und drei oder vier Laufräder kleineren Raddurchmessers mit linker Strömungsrichtung (8) angeordnet sind.

## Claims

1. Compressor, particularly turbocompressor, for staged compression of process gases with increased hydrogen sulphide (H₂S) components initially in an H₂S non-critical region and above a boundary line, which is established from the pressure of the gas and hydrogen sulphide concentration in the gas, in an H₂S critical region, wherein the compressor comprises at least one impeller (3) in the H₂S non-critical region and at least one impeller (2) in the H₂S critical region, **characterised in that** the wheel diameter of the impeller (3) provided in the H₂S non-critical region increases for the same rotational speed and the limit of elasticity of the impeller material of this impeller (3) is not reduced to the H₂S critical limit value and that the impeller (2) provided in the H₂S critical region has a smaller wheel diameter relative to the impeller (3) provided in the H₂S non-critical region and has an impeller material with reduced limit of elasticity.

2. Compressor according to claim 1, **characterised in that** the compressor comprises several impellers (2, 3) which are flowed through by the process gases starting from the gas inlet in opposite flow directions to the left or to the right, that at least one impeller (3) of greater diameter and with an impeller material with a limit of elasticity not reduced to the H₂S critical limit value is provided in the H₂S non-critical region with a flow direction (7) oriented to the right and that at least one respective impeller (2) of smaller wheel diameter and with an impeller material with reduced limit of elasticity is provided in the H₂S critical region with a flow direction (7) directed to the right and, after an external intermediate cooling, in the H₂S critical region with a flow direction (8) directed to the left.

3. Compressor according to claim 1 or 2, **characterised in that** all impellers (2, 3) are provided with a cover disc (4).

4. Compressor according to claim 1 or 2, **characterised in that** the impeller (3), which is provided in the H₂S non-critical region, with greater wheel diameter is arranged on a compressor shaft (1) without a cover disc (4).

5. Compressor according to claim 2, **characterised in that** an impeller (3) of greater wheel diameter and an impeller (2) of smaller wheel diameter with righthand flow direction (7) and three or two impellers (2) of smaller wheel diameter with lefthand flow direction (8) are arranged on the compressor shaft (1).

6. Compressor according to claim 2, **characterised in that** two impellers (3) of greater wheel diameter with righthand flow direction (7) and two or three impellers (2) of smaller wheel diameter with lefthand flow direction (8) are arranged on the compressor shaft (1).

7. Compressor according to claim 2, **characterised in that** an impeller (3) of greater wheel diameter and two impellers (2) of smaller wheel diameter with righthand flow direction (7) and three or four impellers (2) of smaller wheel diameter with lefthand flow direction (8) are arranged on the compressor shaft (1).

8. Compressor according to claim 2, **characterised in that** two impellers (3) of greater wheel diameter and an impeller (2) of smaller wheel diameter with righthand flow direction (7) and three or four impellers of smaller wheel diameter with lefthand flow direction (8) are arranged on the impeller shaft (1).

## Revendications

1. Compresseur, en particulier turbocompresseur, pour la compression étagée de gaz de procédé comportant des proportions accrues d'acide sulfhydrique (H₂S) tout d'abord dans une zone non critique pour le H₂S et, au-dessus d'une limite déterminée à partir de la pression du gaz et de la concentration d'acide sulfhydrique dans le gaz, dans une zone critique pour le H₂S, le compresseur présentant au moins une roue à aubes (3) dans la zone non critique pour le H₂S et au moins une roue à aubes (2) dans la zone critique pour le H₂S, **caractérisé en ce que** le diamètre de roue de la roue à aubes (3) prévue dans la zone non critique pour le H₂S est augmenté pour une même vitesse de rotation et la limite d'élasticité du matériau de roue à aubes de cette roue à aubes (3) n'est pas abaissée à la valeur limite critique pour le H₂S et que la roue à aubes (2) prévue dans la zone critique pour le H₂S présente un plus petit diamètre de roue par rapport à la roue à aubes (3) prévue dans la zone non critique pour le H₂S et un matériau de roue à aubes à limite d'élasticité abaissée.

2. Compresseur selon la revendication 1, **caractérisé en ce que** le compresseur présente plusieurs roues à aubes (2, 3), qui sont traversées par les gaz de procédé partant de l'entrée de gaz dans des sens d'écoulement opposés vers la gauche ou vers la droite, qu'est prévue dans la zone non critique pour le H₂S au moins une roue à aubes (3) de plus grand diamètre de roue et d'un matériau de roue à aubes à limite d'élasticité non abaissée à la valeur limite critique pour le H₂S, avec un sens d'écoulement orienté vers la droite, et qu'il est prévu, dans la zone critique pour le H₂S avec un sens d'écoulement orienté vers la droite (7) et dans la zone critique pour le H₂S après un refroidissement intermédiaire externe avec un sens d'écoulement orienté vers la gauche (8), à chaque fois au moins une roue à aubes (2) de plus petit diamètre de roue et d'un matériau de roue à aubes à limite d'élasticité abaissée.

3. Compresseur selon la revendication 1 ou 2, **caractérisé en ce que** toutes les roues à aubes (2, 3) sont pourvues d'un disque de couverture (4).

4. Compresseur selon la revendication 1 ou 2, **caractérisé en ce que** la roue à aubes (3) de plus grand diamètre de roue prévue dans la zone non critique pour le H₂S est disposée sur un arbre de compresseur (1) sans disque de couverture (4).

5. Compresseur selon la revendication 2, **caractérisé en ce que** sont disposées sur l'arbre de compresseur (1), une roue à aubes (3) de plus grand diamètre de roue et une roue à aubes (2) de plus petit diamètre de roue avec un sens d'écoulement vers la droite (7) et trois ou deux roues à aubes (2) de plus petit diamètre de roue avec un sens d'écoulement vers la gauche (8).

6. Compresseur selon la revendication 2, **caractérisé en ce que** sur l'arbre de compresseur (1) sont disposées deux roues à aubes (3) de plus grand diamètre de roue avec un sens d'écoulement vers la droite (7) et deux ou trois roues à aubes (2) de plus petit diamètre de roue avec un sens d'écoulement vers la gauche (8).

7. Compresseur selon la revendication 2, **caractérisé en ce que** sur l'arbre de compresseur (1) sont disposées une roue à aubes (3) de plus grand diamètre de roue et deux roues à aubes (2) de plus petit diamètre de roue avec un sens d'écoulement vers la droite (7) et trois ou quatre roues à aubes (2) de plus petit diamètre de roue avec un sens d'écoulement vers la gauche (8).

8. Compresseur selon la revendication 2, **caractérisé en ce que** sur l'arbre de compresseur (1) sont disposées deux roues à aubes (3) de plus grand diamètre de roue et une roue à aubes (2) de plus petit diamètre de roue avec un sens d'écoulement vers la droite (7) et trois ou quatre roues à aubes de plus petit diamètre de roue avec un sens d'écoulement vers la gauche (8).
